# EUROPÄISCHE PATENTSCHRIFT

(11) **EP 0 866 163 B1**
(45) Veröffentlichungstag und Bekanntmachung des Hinweises auf die Patenterteilung: **24.10.2001**
(21) Anmeldenummer: 97122049.6
(22) Anmeldetag: 15.12.1997
(51) Int. Cl.: D06F 81/10

(54) **Klappbarer Bügeltisch**
Foldable ironing board
Planche à repasser repliable

(30) Priorität: 18.03.1997 DE 29704693 U
(43) Veröffentlichungstag der Anmeldung: 23.09.1998
(73) Patentinhaber: LEIFHEIT Aktiengesellschaft, D-56377 Nassau (DE)
(72) Erfinder: Menze, Dietmar, 56377 Nassau (DE)

(56) Entgegenhaltungen:
- US-A- 2 912 775
- US-A- 3 206 881
- US-A- 3 698 674

## Beschreibung

Die Erfindung bezieht sich auf einen klappbaren Bügeltisch gemäß dem Oberbegriff des Anspruchs 1.

Die Standardform solcher Bügeltische ist schon Jahrzehnte fast unverändert; eine mehr oder weniger parallele, längliche Platte ist auf der einen Seite stumpf mit angebauter Bügeleisenablage und auf der anderen Seite spitz zulaufend ausgeführt. Ein derartiger Bügeltisch ist z.B. in dem DE-G 86 05 722 beschrieben.

Durch die OS-Patentschrift 2 912 775 und das deutsche Geschmacksmuster M 96 01 268 sind weitere Bügeltische bekannt, bei denen eine Längsseite gradlinig und die Rückseite mehr oder weniger stark gekrümmt verläuft; dabei ist zumindest einseitig ein etwas schlankerer Auslauf vorgesehen.

Nachteilig ist bei jedem dieser Bügeltische, daß er jeweils nur für eine Art Bügelwäsche gut geeignet, während er zum Bügeln anderer Stücke nur bedingt geeignet ist und man bei der Arbeit starke Kompromisse eingehen muß.

Dies trifft auch auf den Bügeltisch nach dem Geschmacksmuster M 96 01 268 zu, der zwar der Armbewegung beim Bügeln durch seine "Bananenform" folgt, diese Armbewegung allerdings nur bei großflächigen Bügelarbeiten von Nutzen ist und angewendet wird.

Bei keinem dieser Bügeltische ist die Zuordnung einer Bügeleisenablage arbeitsgerecht gelöst.

Aufgabe der Erfindung ist es, einen Bügeltisch der eingangs erwähnten Gattung zu schaffen, auf dem unter ergonomischen Gesichtspunkten die gesamte, üblicherweise im Haushalt anfallende Bügelwäsche optimal bearbeitet werden kann und bei dem auch die Einheit Bügeltisch zu Bügeleisen diesen ergonomischen Anforderungen gerecht wird.

Diese Aufgabe wird durch die kennzeichnenden Merkmale des Anspruchs 1 gelöst. Aus der Erkenntnis, daß je nach den Bedürfnissen der einzelnen Haushalte lediglich ein Drittel der Bügelwäsche gerade Kanten besitzt, ist auch die Bügelplatte in ihrer Form dem Durchschnitt der anfallenden Bügelwäsche angepaßt. So hat sie eine lange, gradlinig verlaufende Frontseite, um großfläche Bügelwäsche nach dem Bügelvorgang nicht wieder zu verknittern. Der Schulterbogen ist optimal geeignet, um die häufigste Bügelwäsche, nämlich Hemden und Blusen zu bügeln. Durch die Schulterpaßform des Schulterbogens ist es möglich, die bislang immer schwierig zu bügelnde Schulterpartie in einem Arbeitsgang zu erfassen. Schließlich dient das spitze Ende mit dem sich anschließenden weiten Bogen für das Bügeln von kleinen, engen Wäschestücken, Röcken, Hosenbeinen und ähnlich profiliert geformten Wäschestücken. Zur optimalen Nutzung dieser angepaßten Formkanten ist es erforderlich, die Ablage für das Bügeleisen ebenfalls für den jeweilig ausgeführten Bügelvorgang ergonomisch richtig zu plazieren. Die einfachste Form, das Bügeleisen an jeder Stelle zu plazieren ist, den Bügeltischbezug hitzebeständig auszuführen, so daß das Bügeleisen praktisch an jeder Stelle kurzzeitig geparkt werden kann. Aus Kostengründen und um ein Bügeleisen auch über längere Zeit in heißem Zustand parken zu können, bietet es sich an, die Ablage formschlüssig klemmbar auszuführen. Dadurch ist es möglich, diese mit einem einfachen Handgriff je nach Bedarf rund um die Bügelplatte zu positionieren. Gleichzeitig wird dadurch erreicht, daß der Bügeltisch optimal sowohl für Rechts- als auch für Linkshänder zu benutzen ist.

In weiterer Ausgestaltung der Erfindung sind die Beine c-förmig ausgebildet, wodurch eine große Kniefreiheit zum Bügeln im Sitzen erreicht wird.

In weiteren Unteransprüchen sind maßliche Optimierungen angegeben, die natürlich bei Auslegung des Bügeltisches nach anderen Einsatzschwerpunkten in Einzelmaßen auch erheblich abweichen können, ohne das Wesen der Erfindung zu verlassen.

Ein Ausführungsbeispiel der Erfindung wird im folgenden anhand der Zeichnungen näher beschrieben. Es zeigen:
- Figur 1: eine Ansicht eines klappbaren Bügeltisches mit Ablage und
- Figur 2: eine Draufsicht auf eine Bügelplatte eines Bügeltisches gemäß Figur 1.

Eine Bügelplatte 1 eines klappbaren Bügeltisches 2 wird von zwei sich kreuzenden Beinen 3, 4 mit Fußstützen 5 höherverstellbar abgestützt. Auf der Bügelplatte 1 ist eine Ablage 6 für ein nicht dargestelltes Bügeleisen an beliebiger Stelle anklemmbar. Die Beine 3 und 4 sind c-förmig ausgebildet.

In Figur 2 ist die Bügelplatte 1 in der Draufsicht dargestellt. Zu der offenen Seite der c-förmig ausgeführten Beine 3 und 4 liegt die über die Gesamtlänge gradlinig verlaufende Frontseite 7, die auf der linken Seite mit einem Radius 8 von ca. 65 mm in einen Schulterbogen 9 mit einem Radius 10 von ca. 350 mm übergeht, der wiederum mit dem Radius 8 in die parallel zur Frontseite 7 verlaufende Rückseite 11 einmündet. Die Rückseite 11 verjüngt sich mit einem Radius 12 von ca. 700 mm über einen Radius 13 von ca. 1000 mm in das spitze Ende 14 mit einem Raduis 8, um sich dann wieder mit der Frontseite 7 zu treffen.

Bei der gewählten Abmessung der Bügelplatte von ca. 1400 mm X 400 mm ist die Länge 15 der gradlinig verlaufenden Rückseite etwa 700 mm.

## Patentansprüche

1. Klappbarer Bügeltisch (2) mit einer von sich kreuzenden Beinen (3,4) höhenverstellbar abgestützten Bügelplatte (1) mit einem stumpfen und einem spitzen Ende, der eine Ablage (6) für ein Bügeleisen zugeordnet ist, **dadurch gekennzeichnet, daß** das stumpfe Ende in Form eines Schulterbogens (9) ausgebildet ist, der eine über die Gesamtlänge gradlinig verlaufende Frontseite (7) mit einer dazu parallel verlaufenden, gradlinigen Rückseite (11) von zumindest halber Frontseitenlänge verbindet, wobei die Rückseite (11) über einen weiten Bogen in das spitze Ende (14) übergeht, und daß die Ablage (6) an beliebiger Stelle plazierbar ausgebildet ist.

2. Klappbarer Bügeltisch nach Anspruch 1, **dadurch gekennzeichnet, daß** der Schulterbogen (9) mit einem Radius von ca. 350 mm und der weite Bogen mit einem Radius (12) von ca. 700 mm über einen Radius (13) von ca. 1000 mm in das spitze Ende (14) übergehend ausgeführt sind.

3. Klappbarer Bügeltisch nach Anspruch 1 und 2, **dadurch gekennzeichnet, daß** das spitze Ende (14) und die Übergänge des Schulterbogens (9) mit einem Radius (8) von ca. 65 mm ausgeführt sind.

4. Klappbarer Bügeltisch nach einem der Ansprüche 1 bis 3, **dadurch gekennzeichnet, daß** der Schulterbogen (9) links von der Frontseite liegt.

5. Klappbarer Bügeltisch nach einem der Ansprüche 1 bis 4, **dadurch gekennzeichnet, daß** die Rückseite (11) bei einer Bügelplatte (1) von ca. 1400 mm X 400 mm ca. 700 mm gradlinig ausgeführt ist.

6. Klappbarer Bügeltisch nach einem der Ansprüche 1 bis 5, **dadurch gekennzeichnet, daß** die Beine (3,4) c-förmig ausgebildet sind und die offene c-Seite zur Frontseite (7) liegt.

7. Klappbarer Bügeltisch nach einem der Ansprüche 1 bis 6, **dadurch gekennzeichnet, daß** die Ablage (6) formschlüssig klemmbar ausgeführt ist.

## Claims

1. Collapsible ironing board (2) with an ironing-board top (1) which is supported in a height-adjustable manner by criss-crossing legs (3, 4), has an obtuse-angled end and an acute angled end and is assigned a rest (6) for an iron, **characterized in that** the obtuse-angled end is designed in the form of a shoulder arc (9) which connects a front side (7), running rectilinearly over the entire length, to a rectilinear rear side (11), which runs parallel to the front side and is of at least half the front-side length, the rear side (11) merging into the acute-angled end (14) via a wide arc, and **in that** the rest (6) is designed such that it can be placed at a desired location.

2. Collapsible ironing board according to Claim 1, **characterized in that** the shoulder arc (9) is designed with a radius of approximately 350 mm and the wide arc is designed with a radius (12) of approximately 700 mm merging into the acute-angled end (14) via a radius (13) of approximately 1000 mm.

3. Collapsible ironing board according to Claims 1 and 2, **characterized in that** the acute-angled end (14) and the transitions of the shoulder arc (9) are designed with a radius (8) of approximately 65 mm.

4. Collapsible ironing board according to one of Claims 1 to 3, **characterized in that** the shoulder arc (9) is located to the left of the front side.

5. Collapsible ironing board according to one of Claims 1 to 4, **characterized in that**, with an ironing-board top (1) of approximately 1400 mm × 400 mm, the rear side (11) is designed rectilinearly to be approximately 700 mm.

6. Collapsible ironing board according to one of Claims 1 to 5, **characterized in that** the legs (3, 4) are of c-shaped design, and the open c-side faces the front side (7).

7. Collapsible ironing board according to one of Claims 1 to 6, **characterized in that** the rest (6) is designed such that it can be clamped with a form fit.

## Revendications

1. Planche à repasser repliable (2), comportant une plaque à repasser (1) supportée de façon réglable en hauteur par des jambes croisées (3, 4), comprenant une extrémité tronquée et une extrémité pointue, et à laquelle est associé un élément d'appui (6) pour un fer à repasser, **caractérisée en ce que** l'extrémité tronquée est réalisée sous forme d'un arc à épaule (9) qui relie un côté frontal (7) s'étendant en ligne droite sur toute la longueur avec un côté arrière rectiligne (11) s'étendant parallèlement à celui-ci dont la longueur correspond au moins à la moitié du côté frontal, le côté arrière (11) se transformant en l'extrémité pointue (14) via un arc ample, et **en ce que** l'élément d'appui (6) est réalisé de manière à pouvoir être placé à un emplacement quelconque.

2. Planche à repasser repliable selon la revendication 1, **caractérisée en ce que** l'arc à épaule (9) est réalisé avec un rayon d'environ 350 mm, et l'arc ample est réalisé de manière à se transformer depuis un rayon (12) d'environ 700 mm via un rayon (13) d'environ 1000 mm vers l'extrémité pointue (14).

3. Planche à repasser repliable selon les revendications 1 et 2, **caractérisée en ce que** l'extrémité pointue (14) et les transitions de l'arc à épaule (9) sont réalisées avec un rayon (8) d'environ 65 mm.

4. Planche à repasser repliable selon l'une quelconque des revendications 1 à 3, **caractérisée en ce que** l'arc à épaule (9) se situe à la gauche du côté frontal.

5. Planche à repasser repliable selon l'une quelconque des revendications 1 à 4, **caractérisée en ce que** le côté arrière (11) d'une plaque à repasser (1) d'environ 1400 mm x 400 mm est réalisé en ligne droite sur environ 700 mm.

6. Planche à repasser repliable selon l'une quelconque des revendications précédentes, **caractérisée en ce que** les jambes (3, 4) sont réalisées en forme de C, et le côté ouvert du C se situe vers le côté frontal (7).

7. Planche à repasser repliable selon l'une quelconque des revendications précédentes, **caractérisée en ce que** l'élément d'appui (6) est réalisé de manière à pouvoir être coincé par coopération de formes.
